# EUROPÄISCHE PATENTSCHRIFT

(11) **EP 0 021 315 B1**
(45) Veröffentlichungstag und Bekanntmachung des Hinweises auf die Patenterteilung: **14.08.1985**
(21) Anmeldenummer: 80103359.8
(22) Anmeldetag: 17.06.1980
(51) Int. Cl.: F04B 43/08, F04B 1/04, F01M 1/02

(54) **Kolbenmaschine, insbesondere Kolbenpumpe**
Piston machine, particularly piston pump
Machine à piston, notamment pompe à piston

(30) Priorität: 20.06.1979 CH 5779/79
(43) Veröffentlichungstag der Anmeldung: 07.01.1981
(62) Teilanmeldung aus: 84108027.8
(73) Patentinhaber: Hydrowatt Systems Limited, London WC1V 6JE (GB)
(72) Erfinder: Frey, Bernhard, CH-8200 Schaffhausen (CH)
(74) Vertreter: Frey, Conrad, Dr. jur.

## Beschreibung

Die Erfindung bezieht sich auf eine Kolbenmaschine nach dem Oberbegriff des Anspruchs 1, insbesondere eine Kolbenpumpe. Eine solche Kolbenmaschine ist bekannt aus der DE-A-2 554 733.

Bei solchen Kolbenmaschinen besteht das Problem der sicheren Füllung des Raumes zwischen dem weichelastischen Dichtungsglied und der Stützfläche mit Schmiermittel, weil ein Ausfall der Schmierung in diesem Bereich sehr rasch eine Beschädigung des Dichtungsgliedes zur Folge hat. Ein solcher Schmierungsausfall kann auch die Folge einerSchaumbildung im Schmiersystem sein, die bei zu geringer Füllung im Ansaugbereich der im allgemeinen vorgesehenen Druckschmierpumpe auftritt. Bei zu grosser Füllung in diesem Bereich können dagegen Betriebsstörungen infolge Überflutung der Antriebsvorrichtung, z. B. einem Kurbeltrieb, auftreten.

Aufgabe der Erfindung ist daher die Schaffung einer Kolbenmaschine der eingangs genannten Art, die sich durch hohe Betreibssicherheit des Schmiersystems auszeichnet und das empfindliche Dichtungsglied gegen Beschädigung durch Trocken- oder Mischreibung an der Stützfläche sichert. Die erfindungsgemässe Lösung dieser Aufgabe kennzeichnet sich durch die Merkmale des Anspruchs 1. Diese Lösung ermöglicht in vorteilhaft einfacher Weise eine sichere Füllung der Schmiermittel-Rückfördereinrichtung bzw. Rücklaufpumpe ohne Schaumbildung einerseits sowie ohne Gefahr der Überflutung andererseits.

Zum Stand der Technik ist anzumerken, dass aus der GB-A-224 013 zwar eine Füllstandsregulierung für den Ansaugtank einer Druckschmiereinrichtung bekannt ist, jedoch nicht im Zusammenhang mit einer Druckumlaufschmierung für Kolbenmaschinen mit weichelastischem Dichtungsglied und Rückförderung des Schmiermittels aus dem Sammelraum in einen Vorratsraum für die Druckschmierpumpe. Bei der erfindung kommt es dagegen auf die Sicherung der Rückförderung aus dem Sammelraum in den Vorratsraum an, aus welch letzterem die Druckschmierpumpe gespeist wird und welcher mit dem Vorteil der Schmutzsedimertierung und der Gas- bzw. Schaumabscheidung grossvolumig ausgeführt sein kann und durch die Rückfördereinrichtung unter hohem Füllstand gehalten wird.

Weitere Merkmale und Vorteile der Erfindung werden anhand der in den Zeichnungen dargestellten Beispiele erläutert, Hierin zeigt:
Fig. einen Axialschnitt einer Kolbenpumpe mit sternförmiger Mehrzylinderanordnung mit Exzenterantrieb,
Fig. 2 das Prinzipschaltbild des Schmiermittelsystems der Pumpe nach Fig. 1,
Fig. 3 in grösserem Masstab eine Axialansicht einer Rücklaufpumpe des Schmiermittelsystems der Pumpe nach Fig. 1 und
Fig. 4 einen Teilschnitt des Pumpenrades gemäss Fig. 3 entsprechend Schnittebene IV-IV,
Fig. 5 einen Teil-Axialschnitt der Pumpe, ähnlich Fig. 1, jedoch mit abgewandeltem Bereich der Vorförderpumpe und des Schmiermittel-Vorratsraumes mit eingesetztem Wärmetauscher und
Fig. 6 einen Querschnitt der Maschine im Bereich des Schmiermittel-Vorratsraumes mit Wärmetauscher, gemäss Schnittebene VI-VI in Fig. 5.

Die Antriebsvorrichtung 10 der Pumpe besteht nach Fig. 1 aus einer mit einem nicht dargestellten Motor gekuppelten Welle 1 mit Exzenter 2, auf dem ein nichtrotierendes, translatorisch umlaufendes Gleitstück 3 mit einer der Zylinderzahl - hier beispielsweise fünf - entsprechenden Anzahl von tangentialen Druckflächen 4 gelagert ist. In Fig. 1 ist eine solche Druckfläche in Wirkverbindung mit einem Antriebsglied 30 eines Kolbens 20 angedeutet, der mit einem elastisch verformbaren Dichtungsschlauch 22 verbunden ist. Eine Schraubenfeder 23 drückt den Kolben 20 gegen den Bodenabschnitt 30b des büchsenförmigen Antriebsgliedes 30 und setzt den Dichtungsschlauch unter axiale Zugvorspannung. Der Dichtungsschlauch sitzt in der Bohrung eines Zylinders 25, mit dem er am oberen Ende fest verbunden ist, und dichtet somit den im Schlauchinneren gebildeten Arbeitsraum 24 hermetisch ab. Dieser Arbeitsraum verändert sein Volumen entsprechend der oszillierenden Bewegung des Antriebsgliedes 30 und erzeugt in Verbindung mit Rückschlagventilen 26 und 27, die an einen Förder- und Ansaugkanal 28 angeschlossen sind, die Pumpwirkung.

Das Schmiersystem der Pumpe ist als Druckumlaufschmierung mit einer Zahnrad-Druckschmierpumpe 100, einem den Exzenter 2 der Antreibsvorrichtung umgebenden Rücklauf-Sammelraum 120 und mit einem die Rotationsachse XX der Antriebsvorrichtung konzentrisch umgebenden, ringförmigen Vorratsraum 110 sowie mit einer aus dem Rücklauf-Sammelraum 120 in den Vorratsraum 110 fördernden Rücklaufpumpe 105 ausgebildet. Diese Ausbildung und Anordnung des Vorratsraumes ermöglicht eine besonders raumsparende Mehrzylinder-Pumpenkonstruktion mit symmetrischer Verteilung der Anschlüsse zu den einzelnen Zylindern über den Ringumfang. Dem gleichen Zweck dient auch die Einbeziehung des Vorratsraumes in das zylindrische Gehäuse der sternförmigen Mehrzylinderanordnung.

Die Druckschmierpumpe 100 fördert aus dem Vorratsraum 110 über Kanäle 103 und 104 sowie ein Filter 102 in einen ringförmigen Verteilerkanal 101, von wo aus Druckkanäle 90 und 95 mit Einstelldrosseln 90a bzw. 95a zu den einzelnen Zylindern 25 führen. Die unter Druck stehende Schmierflüssigkeit aus dem Kanal 90 wird zur Abstützung der Gleitbewegung der Aussenfläche des Dichtungsschlauches 22 zugeführt und strömt in Axialrichtung des Zylinders (gemäss Fig. 1 nach unten) in einen im Bereich des unteren Kolben- und Zylinderendes gebildeten, pulsierenden Raum 42 ab. Dieser Raum steht über einen Drosselkanal 45, der als Spaltraum zwischen der Innenfläche des zylindrischen Abschnitts 30a des Antriebsgliedes 30 und der Aussenseite des Zylinders 25 ausgebildet ist, mit einem am oberen Ende des zylindrischen Abschnitts 30a gebildeten, ebenfalls pulsierenden Nebenraum 35 in Verbindung. Auf diese Weise wird die in dem Raum 42 abströmende, entspannte Schmierflüssigkeit über den als Quasi-Rückschlagventil wirkenden Drosselkanal 45 in den Nebenraum 35 gefördert, so dass der Raum 42 im wesentlichen als Niederdruckraum für eine ungestörte Abströmung des Schmiermittels aus dem Spaltraum zwischen Dichtungsschlauch und Zylinderbohrung bzw. Stützfläche wirkt. Für diese selbsttätige Abström-Pumpwirkung ist weiterhin Niederdruck auch im Nebenraum 35 erforderlich. Dazu ist letzterer über einen im Querschnitt grossflächigen Ausgleichskanal 40 mit dem Vorratsraum 110 verbunden, der somit als Druckausgleichsraum dient.

Das über den Kanal 95 zugeführte Schmiermittel gelangt an die Aussenfläche des zylindrischen Abschnitts 30a des Antriebsgliedes 30, wo letzteres koaxial zum Zylinder 25 verschiebbar geführt ist. Über Schmierkanäle 47 fliesst das Schmiermittel sodann zu den Druckflächen 4 und weiterhin in den Rücklauf-Sammelraum 120. Damit ist auch dieser Schmiermittelkreislauf geschlossen.

Die Rücklaufpumpe 105 saugt über einen Kanal 115 aus dem unteren Teil des Sammelraumes 120 an und fördert über einen aufsteigenden Rückförderkanal 106 in dem Scheitelbereich 110a des Vorratsraumes 110. Damit ergibt sich eine wirksame Entlüftung des in den Vorratsraum eintretenden Schmiermittelstromes. Zur sicheren Füllung der Rücklaufpumpe ist ein den Ansaugraum der letzteren, d.h. dem unteren Teil des Sammelraums 120, mit dem Vorratsraum 110 verbindender Überströmkanal 130 vorgesehen, der ein Leersaugen dieses Raumes verhindert. Für die Begrenzung der Überströmung ist ein Stellglied vorgesehen, wofür beispielsweise eine justierbare Drossel 135a ausreichend sein kann. Im Beispielsfall ist dagegen eine Überströmregelung mit einem steuerbaren Ventil 135 als Stellglied und mit einem Schwimmer 140 als Regeleinrichtung vorgesehen. Dies erlaubt die Aufrechterhaltung eines optimalen Füllungsstandes im Ansaugraum der Rücklaufpumpe 105. Die ausreichende Füllung der Rücklaufpumpe ist insbesondere auch für die Vermeidung von Schaumbildung wesentlich, die eine zuverlässige Druckumlaufschmierung beeinträchtigen würde.

In Fig. 2 ist das Druckumlauf-Schmiersystem der Pumpe in übersichtlicher Form schematisch wiedergegeben, wobei die wesentlichen Funktionselemente symbolisch dargestellt, jedoch mit den gleichen Bezugszeichen wie in Fig. 1 versehen sind.

Wie bereits erwähnt, ist die Vermeidung von Schaumbildung im Fördersystem der Druckumlaufschmierung wesentlich für eine einwandfreie Funktion. Diesem Zweck dient besonders die in Fig. und 4 dargestellte Ausbildung des Rotors 105a der Rücklaufpumpe 105 mit einer Mehrzahl von als Stauräume 105b ausgebildeten Schlitzen, die nach Art einer Radial-Schleuderpumpe angeordnet sind und sich über eine Radiusdifferenz bezüglich der Rotationsachse XX der Pumpe erstrecken. Das in diesen Stauräumen befindliche Schmiermittel unterliegt infolge der starken Zentrifugalkräfte einer Separierung zwischen Schmiermittel mit grösserem bzw. geringerem Flüssigkeitsgehalt bzw. umgekehrt geringerem und grösserem Gas- oder Schaumgehalt. Im Bereich einer sich über weniger als 180° erstreckenden Abström-Steueröffnung 108 wird bei geeigneter Verlangsamung oder Drosselung der Abströmung von der Pumpe im wesentlichen nur derjenige Teil des Schmiermittels aus den Stauräumen 105b radial ausgestossen, der nur einen sehr geringen Gas- oder Schaumgehalt aufweist.

Anschliessed treten die Stauräume mit einer Abström-Steueröffnung 109b in Verbindung, die den gas- bzw. schaumreichen Teil des Schmiermittels aufnimmt und über einen nicht näher dargestellten Abströmkanal 109c in den Sammelraum 120 zurückführt. Im Bereich zwischen den Abström-Steueröffnungen 108 und 109b, die sich, wie in Fig. 3 dargestellt, gleichermassen über einen Winkel von wesentlich weniger als 180° erstrekken, sind die Stauräume 105b an ihren äusseren Enden durch eine Gehäuseinnenflächen 107 verschlossen, so dass dieser Teil des Umlaufes für eine Separierung der unterschiedlich dichten Schmiermittelanteile ohne Störung infolge Durchströmung zur Verfügung steht.

Ein weiterer Mechanismus, der zur Gas- und Schaumabschneidung innerhalb des Rotors der Rücklaufpumpe beiträgt, ist in Fig. 4 angedeutet. Danach kann mittels eines vergleichsweise breiten, axial neben dem Rotor 105 angeordneten Spaltraumes 109a, der hier stark verzerrend grösser dargestellt ist, eine radiale Zirkularströmung mit einem bei A angedeuteten Verlauf erzeugt werden, der die Ansammlung des gasarmen Schmiermittels in den radial äusseren Bereichen der Stauräume 105b begünstigt und gegebenenfalls auch eine teilweise Rückführung des in den radial inneren Stauraumbereichen angesammelten Schaumes in Richtung zum Ansaugraum der Pumpe bewirkt oder begünstigt.

Besonders ist zu erwähnen, dass die aus Fig. 1 ersichtliche, kompakte Konstruktionsform der Pumpe noch dadurch begünstigt wird, dass innerhalb des ringförmigen und stirnseitig zu den Zylindern 25 angeordneten Schmiermittel-Vorratsraumes 110 auch eine Vorförderpumpe 150 für das Arbeitsmittel der Pumpe untergebracht ist.

Bei der in Fig. und 6 dargestellten Pumpenausführung ist eine insgesamt mit 200 bezeichnete Kühleinrichtung für das Schmiermittel innerhalb des ringförmigen Schmiermittel-Vorratsraumes 110 untergebracht. Diese Kühleinrichtung besteht im wesentlichen aus einem Wärmetauscher 210, der ein vom Arbeitsmittel der Pumpe durchströmtes, im einzelnen aus Fig. 6 ersichtliches Kanalsystem 212 aufweist. Die Strömung des Arbeitsmittels in diesem Kanalsystem wird mittels der bereits erwähnten Vorförderpumpe 150 erreicht, die koaxial zum ringförmigen Vorratsraum 110 sowie mit axialer Überdeckung in dessen innerem Aussparungsraum 240 untergebracht ist. Die Zuströmseite 160 der Vorförderpumpe 150 liegt im Bereich eines axialen Stirndeckels 155 des Pumpengehäuses, der mit einer den Vorratsraum 110 abschliessenden Stirnwandung 230 fluchtet. Die Vorförderpumpe ist im Beispielsfall als Axial-Strömungspumpe ausgebildet, deren Rotor in der aus Fig. 5 schematisch ersichtlichen Weise auf der Pumpenwelle 1 sitzt und deren Abströmseite 170 durch Radialkanäie 172 mit einem Ringkanal 174 verbunden ist. Von letzterem führen axiale Abzweigkanäle 176 (in Fig. 5 ist nur einer dieser Kanäle dargestellt) zu den einzelnen, sternförmig angeordneten Pumpenzylindern (nicht näher dargestellt). Auf diese Weise erhalten die Kolben-Zylinderanordnungen der Pumpe das Arbeitsmittel mit einem Vordruck von beispielsweise einigen bar Überdruck der für eine sichere Füllung im Saughub der Kolben ausreicht.

Rückwärtig verlängerte Kanalabschnitte 178 verbinden die Abströmseite 170 der Vorförderpumpe 150 mit einem Ringkanal 180 in einem zentralen, deckelartig eingesetzten Abschnitt 232 der Stirnwandung 230. Von dem Ringkanal 180 aus führt ein Radialkanal 182 zu einem in den äusseren Teil der Stirnwandung 230 eingesetzten Zuströmverteiler 216 des Wärmetauschers 210. Von diesem im unteren Scheitelbereich des Vorratsraumes 110 angeordneten Zuströmverteiler gelangt der von der Abströmseite der Vorförderpumpe abgezweigte Teilstrom des kühlen Arbeitsmittels über ein im einzelnen aus Fig. 6 ersichtliches Kanalsystem 212 des Wärmetauschers 210 zu einem im oberen Scheitelbereich des Vorratsraumes 110, d.h. diametral zum Zuströmverteiler 216 angeordneten Abströmsammler 218. Letzterer ist ebenfalls in den äusseren Teil der Stirnwandung 230 eingesetzt. Über einen Radialkanal 184 ist der Abströmsammler mit der Ansaugseite 160 der Vorförderpumpe verbunden. Es ergibt sich somit für den abgezweigten Teil des Förderstromes der Vorförderpumpe 150 ein Rückstromkreislauf parallel zum Hauptförderstrom, welcher der Zuströmseite der Hauptpumpe zugeleitet wird. Um die Überbrückung und die Druckverhältnisse an der Vorförderpumpe 150 unter Berücksichtigung des Rückströmkreislaufes passend einstellen zu können, ist in die Stirnwandung 230 eine Drosselschraube 220 eingesetzt, deren Spitze in den Kanal 182 eingreift und hier eine justierbare Drosselstelle in dem Teilförderstrom zum Zuströmverteiler 216 bildet.

Die Ausbildung des Wärmetauschers ist im einzelnen aus Fig. 6 ersichtlich. Danach befindet sich das Kanalsystem 212 des Wärmetauschers innerhalb des Schmiermittel-Vorratsraumes 110 praktisch vollständig eingetaucht und unterhalb des Schmiermittelspiegels. Infolge der Einmündung des Rückströmkanals 106 von der Schmiermittel-Rücklaufpumpe 105 im oberen Scheiteilbereich 110a des Vorratsraumes 110 und der Absaugung durch die Druckschmierpumpe 100 im unteren Scheitelbereich ergibt sich in dem ringförmigen Vorratsraum eine Schmiermittelströmung, die im wesentlichen in beiden Umfangsrichtungen vom oberen Scheitelbereich aus abwärts zum unteren Scheitelbereich verläuft. Diese Strömung ist ersichtlich gegensinnig zur Arbeitsmittelströmung im Kanalsystem des Wärmetauschers 210 zwischen dem unteren Zuströmverteiler 216 und dem oberen Abströmsammler 218 gerichtet. Es ergibt sich also zwischen dem Schmiermitteldurchsatz im Vorratsraum 110 einerseits und der Arbeitsmittelströmung im Kanalsystem des Wärmetauschers 210 andererseits eine Gegenstrom-Wärmeübertragung und damit eine intensive Kühlung des Schmiermittels durch das frisch eintretende Arbeitsmittel.

Für den Aufbau des Wärmetauschers gilt mit Bezug auf Fig. 6 im einzelnen folgendes: Das Kanalsystem 212 des Wärmetauschers 210 umfasst eine Mehrzahl von ringförmigen, sich in Umfangsrichtung des Vorratsraumes 110 erstreckenden Wärmetauscherrohren 214, die - wie erwähnt- im wesentlichen unter dem Schmiermittelspiegel und daher über ihre gesamte Oberfläche den Wärmeaustausch ermöglichen. Auf beiden Seiten des Zuströmverteilers 216 und des Abströmsammlers 218 ist jeweils eine Mehrzahl von zueinander parallel geschalteten, bogenförmig ausgebildeten und der Ringform des Vorratsraumes 110 angepassten Wärmetauscherrohren 214 angeschlossen. Es ergibt sich so eine im wesentlichen zylindrische Anordnung von in Zylinderachsrichtung nebeneinanderliegenden Wärmetauscherrohren, d.h. eine den räumlichen Verhältnissen des Vorratsraumes und der Schmiermittelströmung angepasste, grossflächige Anordnung von Wärme- übergangsflächen.

Ersichtlich ist für diese intensiv wirkende Wärmetauschanordnung kein zusätzlicher Raumbedarf gegeben, weil die gesamte Anordnung innerhalb des ohnehin vorhandenen Schmiermittel-Vorratsraumes untergebracht ist.-Die ringförmige Ausbildung des letztgenannten Raumes ermöglicht nicht nur eine raumsparende Einbeziehung in die Gesamtkonstruktion des Maschinengehäuses, sondern erzwingt auch eine Schmiermittelströmung in Umfangsrichtung des Vorratsraumes längs der Wärmetauscherrohre im Sinne der Gegenstromkühlung.

## Patentansprüche

1. Kolbenmaschine mit mindestens einer Kolben-Zylinderanordnung zur Bildung eines pulsierenden Arbeitsraumes, mit einer Antriebsvorrichtung (10) zur Erzeugung einer oszillierenden Relativbewegung zwischen Kolben (20) und Zylinder (25), mit einer Schmiereinrichtung für die Kolben-Zylinderanordnung und mit einem weichelastisch verformbaren, zur Abdichtung des Arbeitsraumes dienenden Dichtungsglied, das sich über ein Schmiermittel an einer Stützfläche gleitend abstützt, dadurch gekennzeichnet, dass die Schmiereinrichtung als Druckumlaufschmierung mit einer Druckschmierpumpe (100) für die Schmiermittelzuführung zur Kolben-Zylinderanordnung, mit einem die Druckschmierpumpe (100) speisenden Vorratsraum (110), mit einem der Kolben-Zylinderanordnung in Richtung des Schmiermitteldurchsatzes nachgeordneten Rücklauf-Sammelraum (120) und mit einer Schmiermittel-Rückfördereinrichtung (105) ausgebildet ist, dass eine mit dem Rücklauf-Sammelraum (120) in Wirkverbindung stehende Einrichtung (140) zur Aufrechterhaltung einer Mindest-Schmiermittelmenge im Rücklauf-Sammelraum (120) vorgesehen ist und dass die Schmiermittel-Rückfördereinrichtung (105) zwischen dem Rücklauf-Sammelraum (120) und dem Vorratsraum (110) angeschlossen ist.

2. Kolbenmaschine nach Anspruch 1, gekennzeichnet durch einen den Vorratsraum (110) mit dem Rücklauf-Sammelraum (120) verbindenden Überströmkanal (130).

3. Kolbenmaschine nach Anspruch 2, gekennzeichnet durch einen Überströmkanal (130) mit einem einstellbaren oder steuerbaren Stellglied (135) für eine Begrenzung der Strömung vom Vorratsraum (110) zum Rücklauf-Sammelraum (120).

4. Kolbenmaschine nach Anspruch 3, dadurch gekennzeichnet, dass für den Rücklauf-Sammelraum (120) eine Regel- oder Steuereinrichtung (140) mit dem Strömungs-Stellglied (135) im Überströmkanal (130) in Wirkverbindung steht.

5. Kolbenmaschine nach einem der vorangehenden Ansprüche, dadurch gekennzeichnet, dass der Vorratsraum (110) ringförmig und die Drehachse (XX) einer rotierenden Antriebsvorrichtung (10), vorzugsweise konzentrisch, umgebend ausgebildet ist.

6. Kolbenmaschine nach Anspruch 5, dadurch gekennzeichnet, dass die Ringebene des Vorrats-oder Sammelraumes (110) im wesentlichen vertikal angeordnet ist und dass ein an eine Rücklaufpumpe (105) angeschlossener Rückförderkanal (106) vorgesehen ist, der im Scheitelbereich (110a) des ringförmigen Vorrats- oder Sammelraumes (110) mündet.

7. Kolbenmaschine nach Anspruch 6, gekennzeichnet durch eine sternförmige Mehrzylinderanordnung mit einem ringförmigen Vorrats- oder Sammelraum (110), der stirnseitig und koaxial zu der sternförmigen Mehrzylinderanordnung in einem gemeinsamen Gehäuse mit dieser angeordnet ist.

8. Kolbenmaschine nach einem der vorangehenden Ansprüche, dadurch gekennzeichnet, dass eine Schmiermittel-Kühleinrichtung (200) mit mindestens einem durch das als Kühlmittel dienende Arbeitsmittel der Kolbenmaschine beaufschlagten Wärmetauscher (210) vorgesehen ist.

9. Kolbenmaschine nach Anspruch 8, dadurch gekennzeichnet, dass der Wärmetauscher (210) im Bereich des Schmiermittel-Vorrats- oder -Sammelraumes (110) angeordnet ist.

10. Kolbenmaschine nach Anspruch 9, dadurch gekennzeichnet, dass der Wärmetauscher (210) als von dem Arbeitsmittel durchströmtes Kanalsystem (212) ausgebildet und innerhalb des Schmiermittel-Vorrats- oder -Sammelraumes (110) angeordnet ist.

11. Kolbenmaschine nach den Ansprüchen 5 und 10, dadurch gekennzeichnet, dass das Kanalsystem (212) des Wärmetauschers (210) eine Mehrzahl von ringförmigen, sich in Umfangsrichtung des Schmiermittel-Vorrats- oder -Sammelraumes (110) erstreckender Wärmetauscherrohren (214) aufweist, deren Aussenflächen wenigstens teilweise mit dem Schmiermittel in Berührung stehen.

12. Kolbenmaschine nach Anspruch 11, dadurch gekennzeichnet, dass das Kanalsystem (212) des Wärmetauschers (210) mindestens zwei vorzugsweise zueinander diametral in dem ringförmigen Schmiermittel-Vorrats- oder -Sammelraumes (110) angeordnete Anschlüsse aufweist, deren einer als Zuströmverteiler (216) und deren anderer als Abströmsammler (218) ausgebildet ist, und dass jeweils eine Mehrzahl von zueinander parallel geschalteten Wärmetauscherrohren (214) in beiden Umfangsrichtungen vom Zuströmverteiler (216) bogenförmig zum Abströmsammler (218) verläuft.

13. Kolbenmaschine nach Anspruch 12, dadurch gekennzeichnet, dass die bogenförmig in Umfangsrichtung des Vorrats- oder Sammelraumes (110) verlaufenden Wärmetauscherrohre (214) eine im wesentlichen zylindrische Anordnung von in Zylinderachsrichtung nebeneinanderliegenden Rohren bilden.

14. Kolbenmaschine nach einem der Ansprüche 10 bis 13, dadurch gekennzeichnet, dass der Arbeitsmitteldurchsatz im Vorrats- oder Sammelraum (110) einerseits und die Schmiermittelströmung im Wärmetauscher (210) andererseits wenigstens abschnittsweise zueinander im Gegenstrom verlaufen.

15. Kolbenpumpe nach einem der Ansprüche 9 bis 14, dadurch gekennzeichnet, dass eine das Arbeitsmittel der Zuströmseite der Pumpe zuführende Vorförderpumpe (150) vorgesehen ist und dass die Arbeitsmittel-Zuströmseite des Wärmetauschers (210) an die Abströmseite (170) der Vorförderpumpe (150) angeschlossen ist.

16. Kolbenpumpe nach Anspruch 15, dadurch gekennzeichnet, dass das Arbeitsmittelsystem des Wärmetauschers (210) als Nebenstromzweig zwischen der Abströmseite (170) und der Zuströmseite (160) der Vorförderpumpe (150) ausgebildet ist.

17. Kolbenpumpe nach Anspruch 16, dadurch gekennzeichnet, dass im Wärmetauscher-Nebenstromweg mindestens eine insbesondere einstellbare Drossel (220) angeordnet ist.

18. Kolbenpumpe nach den Ansprüchen 11 und 15, dadurch gekennzeichnet, dass der ringförmige Schmiermittel-Vorrats- oder -Sammelraum (110) wenigstens annähernd koaxial zu der vorzugsweise als Axial-Strömungsmaschine ausgebildeten Vorförderpumpe (150) und diese axiale wenigstens teilweise überdeckend angeordnet ist.

19. Kolbenpumpe nach den Ansprüchen 12, 16 und 18, dadurch gekennzeichnet, dass der Zuströmverteiler (216) und der Abströmsammler (218) in eine axiale Stirnwandung (230) der Schmiermittel-Vorrats- oder -Sammelraumes (110) eingesetzt und über in dieser Stirnwandung verlaufende Kanäle mit der Zu- bzw. Abströmseite der Vorförderpumpe (150) verbunden sind.

## Claims

1. Piston machine comprising at least one piston-cylinder device for the formation of a pulsating working space, comprising a driving device (10) for generating an oscillating relative movement between the piston (20) and the cylinder (25), and comprising a lubricating device for the piston-cylinder device as well as a soft-elastically deformable sealing member for the working space, said sealing member being slidingly supported via a lubricant against a supporting surface, characterized in that the lubricating device is arranged so as to be a pressure circulating lubrication system comprising a pressure-lubricating pump (100) for feeding the lubricant to the piston-cylinder device, comprising a supply chamber ' (110) feeding said pressure-lubricating pump (100), comprising a return flow collecting chamber (120) arranged down-stream of the piston-cylinder device with regard to the direction of the lubricant flow and comprising a lubricant return feeding device (105), further characterized in that means (140) being in operative connection with said return flow collecting chamber (120) are provided for maintaining a minimum lubricant quantity in the return flow collecting chamber (120), and characterized in that said lubricant return feeding device (105) is connected between said return flow collecting chamber (120) and said supply chamber (110).

2. Piston machine according to Claim 1, characterized by a flow channel (130) connecting the supply chamber (110) with the return flow collecting chamber (120).

3. Piston machine according to Claim 2, characterized by a flow channel (130) comprising an adjustable or controllable regulating member (135) for limiting the flow from the supply chamber (110) to the return flow collecting chamber (120).

4. Piston machine according to Claim 3, characterized in that a regulation or control device (140) for the return flow collecting chamber (120) is in operative connection with the flow regulating member (135) arranged in said flow channel (130).

5. Piston machine according to anyone of the preceding Claims, characterized in that the supply chamber (110) is of annular shape and formed so as to, preferably concentrically, surround the axis (XX) of rotation of a rotating driving device (10).

6. Piston machine according to Claim 5, characterized in that the annular plane of said supply or collecting chamber (110) is arranged substantially vertical, and that a return flow channel (106), which opens into the summit region (110a) of the annular supply or collecting chamber (110), is connected to a return feeding pump (105).

7. Piston machine according to Claim 6, characterized by a star-shaped multiple cylinder arrangement comprising an annular supply or collecting chamber (110), which is located on the face of and coaxially with said star-shaped multiple cylinder arrangement and within a common housing therewith.

8. Piston machine according to anyone of the preceding Claims, characterized in that provision is made for a lubricant cooling device (200) comprising at least one heat exchanger (210) fed with the working medium of the piston machine being used as a coolant.

9. Piston machine according to Claim 8, characterized in that said heat exchanger (210) is arranged within the range of the lubricant supply or collecting chamber (110).

10. Piston machine according to Claim 9, characterized in that the heat exchanger (210) is formed so as to be a channel system (212), which the working medium is flowing through, and arranged within said lubricant supply or collecting chamber (110).

11. Piston machine according to Claims 5 and 10, characterized in that the channel system (212) of said heat exchanger (210) comprises a plurality of annular heat exchanging tubes (214) extending in a peripheral direction of said lubricant supply or collecting chamber (110), the external surfaces of said tubes being at least partially in connection with the lubricant.

12. Piston machine according to Claim 11, characterized in that the channel system (212) of said heat exchanger (210) comprises at least two connection fittings preferably arranged diametrically in said annular lubricant supply or colleting chamber (110), one of these fittings being formed as an inlet distributor (216) and the other being formed as an outlet collector (218), and that a plurality of heat exchanging tubes (214) connected in parallel extend arcuated in both peripheral directions from said inlet distributor (216) to said outlet collector (218).

13. Piston machine according to Claim 12, characterized in that the heat exchanging tubes (214) extending arcuated in the peripheral directions of said supply or collecting chamber (110) are forming a substantially cylindrical arrangement of tubes located side by side in the direction of the cylinder axis.

14. Piston machine according to anyone of Claims 10 to 13, characterized in that the flow of working medium through said supply or collecting chamber (110) on one side and the flow of lubricant through said heat exchanger (210) on the other side are directed countercurrently at least by sections.

15. Piston pump according to anyone of Claims 9 to 14, characterized in that provision is made for a feed pump (150) supplying the working medium to the input side of the piston pump, and that the working medium input side of said heat exchanger (210) is connected to the output side of (170) of the feed pump (150).

16. Piston pump according to Claim 15, characterized in that the working medium system of said heat exchanger (210) is arranged so as to be a by-pass flow branch between the output side (170) and input side (160) of said feed pump (150).

17. Piston pump according to Claim 16, characterized in that at least one preferably ajust- able choke (220) is arranged in said by-pass flow branch of the heat exchanger.

18. Piston pump according to Claims 11 and 15, characterized in that said annular lubricant supply or collecting chamber (110) is arranged at least approximately coaxial to said feed pump (150) and covering the latter at least partially in the axial direction, the feed pump being preferably formed as an axial flow device.

19. Piston pump according to Claims 12, 16 and 18, characterized in that said inlet distributor (216) and said outlet collector (218) are inserted in an axial face wall (230) of said lubricant supply or collecting chamber (110) and connected to the input and output side resp. of said feed pump (150) through channels arranged within said axial face wall.

## Revendications

1. Machine à piston avec au moins un ensemble cylindre et piston pour la formation d'un espace vibratoire de travail, avec un mécanisme de commande (10) pour la production d'un mouvement relatif oscillant entre le piston (20) et le cylindre (25), avec un système de lubrification pour l'ensemble cylindre et piston et avec un organe d'étanchéité déformable, élastiquement mou, servant à l'étanchéification de l'espace de travail, qui s'appuie, par intermédiaire d'un lubrifiant, sur une surface d'appui, de manière glissante, caractérisée en ce que le système de lubrification est configuré comme une lubrification continue sous pression avec une pompe de lubrification sous pression (100) pour l'alimentation en lubrifiant de l'ensemble cylindrique et piston, avec un espace de réserve (110) alimentant la pompe de lubrification sous pression (100), avec un collecteur de retour (120) disposé, dans la direction du passage du lubrifiant, après l'ensemble cylindre et piston et avec un système de retour du lubrifiant (105), en ce qu'un dispositif est prévu coopérant avec le collecteur de retour (120), pour le maintien d'une quantité minimum de lubrifiant dans le collecteur de retour (120) et en ce que le dispositif de retour du lubrifiant (105) est raccordé entre le collecteur de retour (120) et l'espace de réserve (110).

2. Machine à piston selon la revendication 1 caractérisée par un canal de débordement (130) reliant l'espace de réserve (110) au collecteur de retour (120).

3. Machine à piston selon la revendication 2 caractérisée par un canal de débordement (130) avec un organe de réglage (135) pouvant être ajusté ou commandé, pour une limitation de l'écoulement de l'espace de réserve (110) au collecteur de retour (120).

4. Machine à piston selon la revendication 3 caractérisée en ce que pour le collecteur de retour (120), un système de régulation ou de commande (140) coopère avec l'organe de réglage de l'écoulement (135) dans le canal de débordement (130).

5. Machine à piston selon l'une quelconque des revendications précédentes caractérisée en ce que l'espace de réserve (110) est de forme annulaire et entourant l'axe de rotation XX d'un mécanisme rotatif de commande (10) et avantageusement concentriquement.

6. Machine à piston selon la revendication 5 caractérisée en ce que le plan annulaire de l'espace de réserve ou collecteur (110) est disposé essentiellement verticalement et en ce qu'un canal de retour (106) raccordé à une pompe de retour (105) est prévu, qui débouche dans la zone de sommet (110a) de l'espace annulaire de réserve ou collecteur (110).

7. Machine à piston selon la revendication 6 caractérisée par une disposition polycylindrique en étoile avec un espace de réserve ou collecteur (110) en forme de couronne, qui est disposé côté frontal et coaxialement à la disposition polycylindrique en étoile dans un carter commun.

8. Machine à piston selon l'une quelconque des revendications précédentes caractérisée en ce qu'un système (200) de refroidissement du lubrifiant est prévu, ayant au moins un échangeur de chaleur (210) sollicité par le fluide de travail de la machine à piston, qui sert de fluide de refroidissement.

9. Machine à piston selon la revendication 8 caractérisée en ce que l'échangeur de chaleur (210) est disposé dans la zone de l'espace de réserve ou collecteur (110) du lubrifiant.

10. Machine à piston selon la revendication 9 caractérisée en ce que l'échangeur de chaleur (210) est configuré comme un système de canaux (212) traversé par le fluide de travail et est disposé à l'intérieur de l'espace de réserve ou collecteur du lubrifiant (110).

11. Machine à piston selon l'une quelconque des revendications 5 à 10 caractérisée en ce que le système de canaux (212) de l'échangeur de chaleur (210) présente un certain nombre de tubes d'échangeur de chaleur (214) de forme annulaire, s'étendant dans la direction périphérique de l'espace (110) de réserve ou collecteur du lubrifiant, dont les surfaces externes sont au moins partiellement en contact avec le lubrifiant.

12. Machine à piston selon la revendication 11 caractérisée en ce que le système de canaux (212) de l'échangeur de chaleur (210) présente au moins deux raccordements disposés avantageusement diamétralement l'un à l'autre dans l'espace annulaire de réserve ou collecteur du lubrifiant 110, dont l'un est configuré comme diviseur d'afflux (216) et dont l'autre comme collecteur d'écoulement (218), et en ce qu'à chaque fois un certain nombre de tubes (214) d'échangeur de chaleur parallèles les uns aux autres passent, en forme d'arc, dans les deux directions périphériques, du diviseur d'afflux (216) au collecteur d'écoulement (218).

13. Machine à piston selon la revendication 12 caractérisée en ce que les tubes d'échangeur de chaleur (214) en forme d'arc en direction périphérique de l'espace de réserve ou collecteur (110) forment une disposition essentiellement cylindrique de tubes adjacents dans la direction de l'axe du cylindre.

14. Machine à piston selon l'une quelconque des revendications 10 à 13 caractérisée en ce que le passage du fluide de travail dans l'espace de réserve ou collecteur (110) d'une part et l'écoulement du lubrifiant dans l'échangeur de chaleur (210) d'autre part se produisent au moins par segment, mutuellement à contre-courant.

15. Pompe à piston selon l'une des revendications 9 à 14 caractérisée en ce qu'une pompe de pré-alimentation (150) est prévue, amenant le fluide de travail au côté afflux de la pompe, et en ce que le côté afflux du fluide de travail de l'échangeur de chaleur (210) est raccordé au côté écoulement (170) de la pompe de pré-alimentation (150).

16. Pompe à piston selon la revendication 15 caractérisée en ce que le système du fluide de travail de l'échangeur de chaleur (210) est configuré comme une ramification entre le côté écoulement (170) et le côté afflux (160) de la pompe de pré-alimentation (150).

17. Pompe à piston selon la revendication 16 caractérisée en ce que dans la ramification de l'échangeur de chaleur est disposé au moins un étranglement (220) réglable.

18. Pompe à piston selon les revendications 11 à 15 caractérisée en ce que l'espace de réserve ou collecteur du lubrifiant (110) de forme annulaire est disposé au moins presque coaxialement à la pompe de pré-alimentation (150) avantageusement configurée comme machine à écoulement axial et de manière à la recouvrir au moins partiellement axialement.

19. Pompe à piston selon l'une quelconque des revendications 12,16 et 18 caractérisée en ce que le diviseur d'afflux (216) et le collecteur d'écoulement (218) sont disposés dans une paroi frontale axiale (230) de l'espace de réserve ou collecteur (110) du lubrifiant et sont reliés par des canaux parcourant cette paroi frontale, au côté d'afflux ou respectivement d'écoulement de la pompe de pré-alimentation (150).
